# FASCICULE DE BREVET EUROPEEN

(11) **EP 1 207 241 B1**
(45) Date de publication et mention de la délivrance du brevet: **07.03.2007**
(21) Numéro de dépôt: 01402904.5
(22) Date de dépôt: 13.11.2001
(51) Int. Cl.: E04C 2/288

(54) **Elément de paroi**
Wandelement
Wall element

(30) Priorité: 17.11.2000 FR 0014852
(43) Date de publication de la demande: 22.05.2002
(73) Titulaire: Conseil Service Investissement, 91300 Massy (FR); Brugeaud, Yves, 19100 Brive (FR)
(72) Inventeur: Brugeaud, Yves, 19100 Brive (FR); Kamel, Ramez, 75007 Paris (FR)
(74) Mandataire: Lavialle, Bruno François Stéphane

(56) Documents cités:
- WO-A-80/00232
- WO-A-99/51829
- WO-A1-97/19031
- DE-A- 4 112 785
- FR-A- 2 166 574
- US-A- 4 232 494
- EIBL J.: 'Beton-Kalender, 1997: Teil I', 1997, ERNST & SOHN, BERLIN page 1, 103, 105, 114

## Description

La présente invention concerne un élément de paroi et plus particulièrement un élément de couverture utilisable notamment dans les toitures des bâtiments non résidentiels tels que des bâtiments industriels ou des bâtiments collectifs.

La toiture de tels bâtiments comprend généralement une charpente en métal, en béton ou en bois, sur laquelle sont fixés des éléments de couverture.

Il est connu des éléments de couverture formés de plaques métalliques nervurées fixées sur des pannes s'étendant entre des poutres de la charpente. Ces plaques métalliques sont recouvertes d'un isolant et de couches bitumineuses d'étanchéité. De tels éléments de couverture nécessitent une charpente complexe et mettent en oeuvre de multiples composants dont l'assemblage est réalisé sur le site. La réalisation de telles toitures est donc relativement longue et coûteuse et s'avère également dangereuse compte tenu du nombre d'opérations qu'il est nécessaire de réaliser en hauteur. En outre, les couches bitumineuses nécessitent des opérations de maintenance et d'entretien relativement fréquentes et ont une durée de vie qui n'excède pas une quinzaine d'années. Par ailleurs, compte tenu de leur composition, les couches bitumineuses tendent à faciliter la propagation des incendies.

Pour pallier cet inconvénient, les toitures de ce type sont généralement recouvertes d'une couche de plusieurs centimètres de gravillons limitant la propagation des flammes vers le haut de la toiture. Cependant, ceci complexifie la réalisation de la toiture et alourdit celle-ci de façon importante.

Il est également utilisé des éléments de couverture formés de tôles métalliques ondulées encadrant une couche isolante. De tels éléments de couverture sont réalisables en relativement grande longueur de sorte qu'il est possible de monter ceux-ci directement entre les poutres de la charpente sans recourir à des pannes. Toutefois, ces éléments de couverture ont généralement des épaisseurs importantes, de l'ordre de deux mètres pour les plus longues portées. L'utilisation de tels éléments de couverture entraîne donc soit une augmentation notable de la hauteur extérieure du bâtiment, soit une diminution notable de la hauteur intérieure de celui-ci.

Un élément de couverture selon le préambule de la revendication 1 est décrit dans US-A-4232494.

Il serait donc intéressant de disposer d'un élément de couverture remédiant aux inconvénients de l'art antérieur.

A cet effet, on prévoit, un élément de couverture selon la revendication 1.

Avec cette structure, l'élément de couverture peut être utilisé pour de grandes portées, de l'ordre de 12 à 20 mètres, tout en ayant une épaisseur relativement faible, de l'ordre de 40 centimètres. La masse de tels éléments est également relativement faible. Les éléments de couverture ainsi constitués ont en outre une durée de vie importante équivalente à celle de la structure en béton du bâtiment qu'ils équipent. Par ailleurs, l'élément de couverture peut facilement être usiné pour permettre son ajustement à une structure support telle qu'une charpente et/ou aux éléments de couverture environnant.

Le caisson d'ossature comprend deux plaques qui s'étendent de part et d'autre de la couche isolante et sont réunies par des parois latérales. Selon un mode de réalisation particulier, les plaques ont des surfaces internes nervurées et/ou le caisson d'ossature est cloisonné intérieurement.

Cette structure présente une résistance mécanique particulièrement importante.

Le béton du caisson d'ossature comporte une matrice de ciment et des charges de renfort telles que des fibres métalliques, des fibres synthétiques ou des fibres organiques.

De préférence, la couche isolante est en un béton léger comprenant avantageusement une matrice de ciment et des billes de polystyrène.

Il est possible d'obtenir une couche isolante présentant une masse volumique de l'ordre de 200 à 400 kg/m³ et une résistance en compression à 28 jours de l'ordre de 1 à 2 mégapascals. La couche isolante est facilement usinable, ce qui facilite la fabrication de l'élément de paroi en particulier lorsque le caisson d'ossature est nervuré intérieurement et que la couche isolante est utilisée comme insert dans le coffrage dans lequel est coulé le béton formant le caisson. En outre, ce type de matériau est sensiblement incombustible ou non inflammable.

D'autres caractéristiques et avantages de l'invention ressortiront à la lecture de la description qui suit de modes de réalisation particuliers non limitatifs de l'invention.

Il sera fait référence aux dessins annexés, parmi lesquels :
- la figure 1 est une vue en perspective d'un élément de couverture selon un premier mode de réalisation,
- la figure 2 est une vue en perspective et en coupe transversale avec écorché d'un caisson d'ossature d'un élément de couverture selon un deuxième mode de réalisation,
- la figure 3 est une vue analogue à la figure 2 d'un caisson d'ossature d'un élément de couverture selon un troisième mode de réalisation,
- les figures 4 et 5 sont des vues partielles en perspective avec écorché du caisson d'ossature de cet élément de couverture,
- la figure 6 est une vue analogue à la figure 2 d'un élément de couverture selon un quatrième mode de réalisation,
- la figure 7 est une vue partielle en perspective d'une extrémité de cet élément de couverture.

L'élément de paroi qui va maintenant être décrit est destiné à être fixé à une charpente pour former un élément de couverture. Cet élément de paroi peut également être utilisé en association avec une structure support pour former un bardage.

En référence aux figures, l'élément de couverture conforme à l'invention comprend un caisson d'ossature généralement désigné en 1 et une couche isolante 2 s'étendant à l'intérieur du caisson d'ossature 1.

Le caisson d'ossature 1 comprend deux plaques 3, 4 qui s'étendent de part et d'autre de la couche isolante 2 et sont réunies par des parois latérales 5, 6.

Les extrémités 1' du caisson sont obturées par des cloisons transversales internes 14 qui isolent l'intérieur du caisson d'ossature 1 et la couche isolante 2 de l'extérieur et en particulier du feu en cas d'incendie ou de l'eau. Les cloisons transversales internes 14 renforcent aussi mécaniquement le caisson d'ossature 1.

Le caisson d'ossature 1 est réalisé dans un matériau comportant une matrice de ciment dans laquelle sont dispersées des fibres métalliques, des fibres synthétiques ou des fibres organiques. Ce matériau est réalisé à partir de granulats ayant une granulométrie faible, de préférence inférieure à 0,3 mm, et d'eau. D'une manière connue en soi, il est possible d'ajouter des adjuvants pour obtenir une plasticité déterminée avec le minimum d'eau de gâchage. La composition du matériau est déterminée pour que le matériau ait une bonne résistance au cycle de gel-dégel (pas de détérioration de ses propriétés après 300 cycles), une porosité capillaire faible avantageusement inférieure à 10 µm (ou inférieure à 1 %), une porosité totale faible avantageusement comprise entre 2 % et 6 % et un retrait après cure inférieur à 10⁻⁵. La combinaison de ces caractéristiques confère au matériau une durée de vie supérieure à celle des bétons conventionnels et une imperméabilité intrinsèque en l'absence de fissures.

Le béton constituant le caisson d'ossature, et plus particulièrement au niveau de la plaque destinée à être orientée vers l'intérieur du bâtiment, peut comprendre des fibres plastiques de manière que, en cas d'augmentation de la température, la fusion des fibres plastiques permette une libération au moins partielle des contraintes internes.

La surface externe des plaques 3, 4 et plus particulièrement celle qui est destinée à être orientée vers l'intérieur du bâtiment peut être recouverte en tout ou partie d'une couche de peinture intumescente.

La surface interne des plaques 3, 4 et plus particulièrement celle de la plaque 4 destinée à se trouver à l'intérieur du bâtiment est de préférence recouverte en tout ou partie d'une couche de plâtre notamment, en cas d'incendie, pour ralentir la diffusion de la chaleur vers l'intérieur du caisson.

La couche isolante 2 est réalisée de préférence en un béton isolant léger qui est avantageusement composé d'une matrice de ciment dans laquelle sont dispersées des billes de polystyrène. Lors de la fabrication de ce béton, il est possible d'ajouter au ciment, aux billes de polystyrène et à l'eau de gâchage, notamment de la chaux hydraulique, un adjuvant de type protéinique animal et/ou une charge calcaire.

En variante, lorsque le comportement de la couche isolante au feu n'est pas déterminant, la couche isolante 2 peut être réalisée à partir de blocs de mousse de polystyrène ou de mousse de polyuréthanne ou bien encore à partir de toute autre matière isolante de faible densité.

Les éléments identiques ou analogues à ceux précédemment décrits porteront des références numériques identiques dans la description détaillée qui suit des différents modes de réalisation.

Dans la suite de la description, on considérera que la plaque référencée 4 est celle qui est destinée à se trouver du côté intérieur du bâtiment.

Dans le mode de réalisation de la figure 1 correspondant à la forme la plus simple de l'élément de couverture conforme à l'invention, les plaques 3, 4 ont des surfaces internes lisses.

Dans le deuxième mode de réalisation représenté à la figure 2, des nervures longitudinales 7 et des nervures transversales 8 s'étendent sur les surfaces internes des plaques 3, 4. Ces nervures exercent une fonction de raidissement du caisson d'ossature 1.

Le caisson d'ossature 1 comprend une partie longitudinale précontrainte s'étendant dans la partie des parois latérales 5, 6 adjacente à la plaque 4, c'est-à-dire dans la partie de celles-ci s'étendant le plus souvent sous la ligne de contrainte nulle. La précontrainte est assurée au moyen de câbles adhérents 9 noyés dans le béton pour exercer un effort de compression sur cette partie de chaque paroi latérale 5, 6.

La couche isolante 2, non représentée ici, présente des rainures qui reçoivent les nervures longitudinales et transversales 7, 8.

Dans le troisième mode de réalisation représenté aux figures 3, 4 (dans cette dernière, la plaque 3 n'est pas représentée) et 5, des nervures longitudinales 7 et des nervures transversales 8 s'étendent sur la surface interne de la plaque 3 et la surface interne de la plaque 4 est lisse.

Par ailleurs, deux cloisons longitudinales internes 10, 11 s'étendent dans le caisson d'ossature 1 entre les plaques 3 et 4 parallèlement aux parois latérales 5, 6.

Des éléments de précontrainte 9 s'étendent ici longitudinalement dans les parties des parois latérales 5, 6 et des cloisons internes 10, 11 adjacentes à la plaque 4.

On remarque que les extrémités 1' du caisson 1 comprennent plusieurs parois transversales internes 14 parallèles les unes aux autres obturant les extrémités 1'. Ceci permet, lors d'une découpe de l'élément de couverture pour diminuer sa longueur, de conserver au moins une cloison transversale 14 après découpe pour protéger et isoler l'intérieur du caisson d'ossature 1 et la couche isolante 2 de l'extérieur et par exemple des flammes en cas d'incendie ou de l'eau. Les parois transversales internes contribuent également au renforcement mécanique du caisson d'ossature 1.

Dans le quatrième mode de réalisation représenté aux figures 6 et 7, le caisson d'ossature est cloisonné intérieurement par des cloisons 10, 11, 12, 13 s'étendant longitudinalement entre les plaques 3 et 4 parallèlement aux parois latérales 5, 6.

Des éléments de précontrainte 9 s'étendent dans les parties des parois latérales 5, 6 et des cloisons internes 10, 11, 12, 13 adjacentes à la plaque 4.

On remarquera en particulier en liaison avec les figures 4, 5 et 6, que les parois latérales 5, 6 et les cloisons internes 10, 11, 12, 13 ont une épaisseur plus importante au niveau des extrémités 1' du caisson d'ossature 1. Ceci permet d'effectuer des coupes d'ajustement ou des perçages pour la fixation des éléments de paroi les uns aux autres sans affaiblir le caisson d'ossature 1. On améliore également ainsi la reprise des efforts.

D'une manière générale, l'élément de paroi peut être facilement usiné (par exemple découpé) pour faire passer notamment verticalement des gaines ou des conduits ou permettre des ajustements à d'autres éléments.

La fabrication de l'élément de paroi conforme à l'invention débute par la réalisation de la couche isolante 2 par coulage du béton léger dans un coffrage dont les dimensions correspondent à celles de l'espace intérieur du caisson d'ossature 1.

Lorsque le caisson d'ossature 1 est destiné à comporter des nervures internes, des rainures correspondantes sont usinées dans la couche isolante 2 après durcissement de celle-ci. Pour la réalisation des éléments de paroi à cloisons internes, des saignées sont usinées dans la couche isolante 2.

Du béton est ensuite coulé dans le fond d'un coffrage dont les dimensions intérieures correspondent aux dimensions extérieures du caisson d'ossature 1 pour former la plaque 4.

Immédiatement après cette coulée, la couche isolante 2 est déposée sur la plaque 4 puis l'ensemble est recouvert de béton pour former les parois latérales 5, 6 et la plaque 3. Lorsque la couche isolante 2 comporte des rainures, il est nécessaire que le béton pénètre dans ces rainures pour que celles-ci forment une empreinte de moulage des nervures. Il en est de même lorsque la couche isolante comporte des saignées.

Le béton isolant léger utilisé pour la couche isolante est considéré comme incombustible ou non inflammable et ses propriétés d'isolation thermique ralentissent la diffusion de la chaleur limitant ainsi l'augmentation de température au niveau de la plaque supérieure et également des parois latérales et des cloisons internes. Avec ce type d'éléments de paroi, il est possible d'avoir une stabilité au feu de l'ordre de 60 minutes au minimum. Le comportement au feu d'un tel élément de couverture est donc particulièrement intéressant.

Ce mode de réalisation permet d'avoir une bonne adhérence entre le béton formant le caisson d'ossature et celui formant la couche isolante. En cas de fissuration de l'élément de paroi, cette adhérence tend à maintenir les parties fissurées avec le reste de l'élément de paroi.

Par ailleurs, avec une structure nervurée ou cloisonnée, la détérioration de la plaque 4 n'entraîne sensiblement pas l'apparition d'instabilité de forme au niveau du reste de l'élément de paroi.

Bien entendu, l'invention n'est pas limitée au mode de réalisation décrit et on peut y apporter des variantes de réalisation sans sortir du cadre de l'invention tel que défini par les revendications.

En particulier, d'autres modes de fabrication de l'élément de paroi sont envisageables.

Par ailleurs, la configuration des nervures internes et/ou des cloisons internes du caisson d'ossature et l'agencement et/ou le nombre des éléments de précontrainte peuvent être modifiés notamment en fonction des efforts que devra supporter l'élément de paroi et de la direction d'application de ceux-ci, des propriétés mécaniques de la couche isolante et des propriétés mécaniques des bétons utilisés sans sortir du cadre de l'invention tel que défini par les revendications.

## Revendications

1. Elément de couverture, comprenant un caisson d'ossature (1) en béton et une couche isolante (2) s'étendant dans le caisson d'ossature (1), le caisson d'ossature (1) comprenant deux plaques (3, 4), qui s'étendent de part et d'autre de la couche isolante (2) et sont réunies par des parois latérales (5, 6) et une partie longitudinale précontrainte s'étendant dans les parois latérales (5, 6), **caractérisé en ce que** ladite partie longitudinale précontrainte s'étend seulement sous la ligne de contrainte nulle, la précontrainte étant assurée au moyen de câbles adhérents (9), et **en ce que** le caisson d'ossature (1) est réalisé dans un matériau comportant une matrice de ciment dans laquelle sont dispersées des fibres métalliques, des fibres synthétiques ou des fibres organiques, ce matériau étant réalisé à partir de granulats ayant une granulométrie faible, de préférence inférieure à 0,3 mm, et d'eau, la composition du matériau étant déterminée pour que le matériau ait une bonne résistance au cycle de gel-dégel suffisante pour ne pas présenter de détérioration de ses propriétés après 300 cycles, une porosité capillaire faible avantageusement inférieure à 10 µm ou inférieure à 1 %, une porosité totale faible avantageusement comprise entre 2 % et 6 % et un retrait après cure inférieur à 10⁻⁵.

2. Elément de couverture selon la revendication 1, **caractérisé en ce qu'**au moins une des plaques (3, 4) a des surfaces internes nervurées.

3. Elément de couverture selon la revendication 1, **caractérisé en ce que** le caisson d'ossature (1) est cloisonné intérieurement.

4. Elément de couverture selon la revendication 3, **caractérisé en ce que** les parois latérales (5, 6) et les cloisons internes (10, 11) présentent une épaisseur plus importante au niveau des extrémités (1') du caisson d'ossature (1).

5. Elément de couverture selon l'une quelconque des revendications précédentes, **caractérisé en ce que** la couche isolante (2) est en béton léger.

6. Elément de couverture selon la revendication 5, **caractérisé en ce que** le béton léger est agencé pour obtenir une couche isolante présentant une masse volumique de l'ordre de 200 à 400 kg/m³ et une résistance en compression à 28 jours de l'ordre de 1 à 2 mégapascals.

7. Elément de couverture selon la revendication 6, **caractérisé en ce que** le béton léger de la couche isolante (2) comprend une matrice de ciment et des billes de polystyrène.

8. Elément de couverture selon l'une quelconque des revendications 1 à 4, **caractérisé en ce que** la couche isolante (2) est en une matière isolante telle que le polystyrène et le polyuréthanne.

9. Elément de couverture selon l'une quelconque des revendications précédentes, **caractérisé en ce que** le caisson (1) a des extrémités (1') obturées par au moins deux cloisons transversales internes (14).

10. Elément de couverture selon la revendication 1, **caractérisé en ce que** le béton constituant le caisson d'ossature comprend des fibres plastiques de manière que, en cas d'augmentation de la température, la fusion des fibres plastiques permette une libération au moins partielle des contraintes internes.

11. Elément de couverture selon la revendication 10, **caractérisé en ce que** les fibres plastiques s'étendent plus particulièrement au niveau de la plaque destinée à être orientée vers l'intérieur du bâtiment.

## Claims

1. A roofing element comprising a structural box (1) of concrete and an insulating layer (2) extending inside the structural box (1), the structural box (1) comprising two plates (3, 4) extending over opposite faces of the insulating layer (2) and united by side walls (5, 6), and respective prestressed longitudinal portions extending in the side walls (5, 6), the element being **characterized in that** said prestressed longitudinal portions extend only beneath the zero-stress line, prestress being provided by means of adhesion-bonded cables (9), and **in that** the structural box (1) is made of a material comprising a cement matrix having metal fibers, synthetic fibers, or organic fibers dispersed therein, said material being made from granulates having small grain size, preferably less than 0.3 mm, and from water, the composition of the material being determined so that the material presents good resistance to freeze-thaw cycling, sufficient to present no deterioration in its properties after 300 cycles, little capillary porosity, advantageously less than 10 µm or less than 1%, total porosity that is small and advantageously lies in the range 2% to 6%, and shrinkage on curing of less than 10⁻⁵.

2. A roofing element according to claim 1, **characterized in that** at least one of the plates (3, 4) has an inside surface that is ribbed.

3. A roofing element, according to claim 1, **characterized in that** the structural box (1) is internally partitioned.

4. A roofing element according to claim 3, **characterized in that** the side walls (5, 6) and the internal partitions (10, 11) present thickness that is greater at the ends (1') of the structural box (1).

5. A roofing element according to any preceding claim, **characterized in that** the insulating layer (2) is made of lightweight concrete.

6. A roofing element according to claim 5, **characterized in that** the lightweight concrete is arranged to obtain an insulating layer presenting density of the order of 200 kg/m³ to 400 kg/m³, and 28-day compression strength of about 1 megapascal (MPa) to 2 MPa.

7. A roofing element according to claim 6, **characterized in that** the lightweight concrete of the insulating layer (2) comprises a cement matrix containing polystyrene beads.

8. A roofing element acorn to any one of claims 1 to 4, **characterized in that** the insulating layer (2) is made of an insulating material such as polystyrene and polyurethane.

9. A roofing element according to any preceding claim, **characterized in that** the box (1) has ends (1') each closed by at least two internal transverse partitions (14).

10. A roofing element according to claim 1, **characterized in that** the concrete constituting the structural box includes plastics fibers so that in the event of an increase in temperature, melting of the plastics fibers enables at least some of the internal stresses to be released.

11. A roofing element according to claim 10, **characterized in that** the plastics fibers extend more particularly in the plate that is to face towards the inside of the building.

## Patentansprüche

1. Abdeckelement, umfassend einen Skelettkasten (1) aus Beton und eine Isolierschicht (2), die sich in dem Skelettkasten (1) erstreckt, wobei der Skelettkasten (1) zwei Platten (3, 4), die sich zu beiden Seiten der Isolierschicht (2) erstrecken und durch Seitenwände (5, 6) miteinander verbunden sind, und einen vorgespannten Längsabschnitt umfasst, der sich in den Seitenwänden (5, 6) erstreckt, **dadurch gekennzeichnet, dass** sich der besagte vorgespannte Längsabschnitt nur unter der Nullspannungslinie erstreckt, wobei die Vorspannung durch Spannkabel (9) sichergestellt ist, und dass der Skelettkasten (1) in einem Material gefertigt ist, das eine Zementmatrix umfasst, in der metallische Fasern, synthetische Fasern oder organische Fasern verteilt sind, wobei das Material aus Granulat kleiner Korngröße, vorzugsweise kleiner als 0,3 mm, und aus Wasser gefertigt wird, wobei die Materialzusammensetzung so bestimmt wird, dass das Material gegenüber dem Frost-Tau-Zyklus eine gute Beständigkeit, die ausreicht, damit nach 300 Zyklen keine Verschlechterung seiner Eigenschaften auftreten, eine geringe Kapillarporosität, die vorteilhafterweise kleiner als 10 µm oder kleiner als 1 % ist, eine geringe Gesamtporosität, die vorteilhafterweise zwischen 2 % und 6 % liegt, und eine Schwindung nach dem Aushärten aufweist, die kleiner als 10⁻⁵ ist.

2. Abdeckelement nach Anspruch 1, **dadurch gekennzeichnet, dass** mindestens eine der Platten (3, 4) Innenflächen mit Rippen hat.

3. Abdeckelement nach Anspruch 1, **dadurch gekennzeichnet, dass** der Skelettkasten (1) innen unterteilt ist.

4. Abdeckelement nach Anspruch 3, **dadurch gekennzeichnet, dass** die Seitenwände (5, 6) und die Innentrennwände (10, 11) im Bereich der Enden (1') des Skelettkastens (1) eine größere Dicke aufweisen.

5. Abdeckelement nach einem der vorhergehenden Ansprüche, **dadurch gekennzeichnet, dass** die Isolierschicht (2) aus Leichtbeton ist.

6. Abdeckelement nach Anspruch 5, **dadurch gekennzeichnet, dass** der Leichtbeton derart ausgebildet ist, dass man eine Isolierschicht erhält, die eine Volumenmasse etwa von 200 bis 400 kg/m³ und nach 28 Tagen eine Druckfestigkeit von etwa 1 bis 2 Megapascal hat.

7. Abdeckelement nach Anspruch 6, **dadurch gekennzeichnet, dass** der Leichtbeton der Isolierschicht (2) eine Zementmatrix und Polystyrol-Kugeln umfasst.

8. Abdeckelement nach einem der Ansprüche 1 bis 4, **dadurch gekennzeichnet, dass** die Isolierschicht (2) aus einem Isoliermaterial, wie z. B. Polystyrol oder Polyurethan, ist.

9. Abdeckelement nach einem der vorhergehenden Ansprüche, **dadurch gekennzeichnet, dass** der Kasten (1) Enden (1') hat, die von mindestens zwei Innenquerwänden (14) geschlossen sind.

10. Abdeckelement nach Anspruch 1, **dadurch gekennzeichnet, dass** der den Skelettkasten bildende Beton Kunstfasern derart umfasst, dass bei einem Temperaturanstieg das Schmelzen der Kunstfasern eine mindestens teilweise Freisetzung der internen Spannungen ermöglicht.

11. Abdeckelement nach Anspruch 10, **dadurch gekennzeichnet, dass** sich die Kunstfasern insbesondere im Bereich der Platte erstrecken, die zum Inneren des Gebäudes zu richten ist.
